# EUROPÄISCHE PATENTSCHRIFT

(11) **EP 0 716 916 B1**
(45) Veröffentlichungstag und Bekanntmachung des Hinweises auf die Patenterteilung: **25.08.1999**
(21) Anmeldenummer: 95117302.0
(22) Anmeldetag: 03.11.1995
(51) Int. Cl.: B30B 1/26, B21D 24/00

(54) **Verfahren zum lärm- und stossarmen Angleichen des Ober- und Unterwerkzeuges von mechanischen Pressen und Stösselantrieb mit einer Einrichtung zur Durchführung des Verfahrens**
Method for adjusting the impact of upper and lower tools in a press, damping the noise, and slide drive with a device using the method
Procédé d'ajustement de l'impact des outils supérieurs et inférieurs d'une presse, diminuant le bruit, et entraînement du coulisseau avec un dispositif d'application du procédé

(30) Priorität: 23.11.1994 DE 4441569
(43) Veröffentlichungstag der Anmeldung: 19.06.1996
(73) Patentinhaber: Umformtechnik ERFURT GmbH, D-99086 Erfurt (DE)
(72) Erfinder: Petter, Wieland, Dr., D-99097 Erfurt (DE); Müller, Markus, Dr., D-99097 Erfurt (DE); Geist, Gregor, D-99428 Hopfgarten (DE); Schlag, Andreas, D-99086 Erfurt (DE); Schmidt, Steffen, D-99094 Erfurt (DE); Klavehn, Siegfried, D-99091 Erfurt (DE)

(56) Entgegenhaltungen:
- EP-A- 0 417 753
- EP-A- 0 596 697
- DE-A- 3 935 011
- DE-A- 4 302 263
- FR-A- 1 062 187
- FR-A- 2 663 587

## Beschreibung

Die Erfindung betrifft ein Verfahren zum Lärm- und stoßarmen Angleichen des Ober- und Unterwerkzeuges von mechanischen Fressen, insbesondere Pressen zum Umformen von Blechteilen bei hohen Hubzahlen gemäß dem Oberbegriff des Anspruchs 1. Gegenstand der Erfindung ist weiterhin ein Stößelantrieb für mechanische Pressen mit einer Einrichtung zur Durchführung des o. g. Verfahrens mit den Merkmalen des Oberbegriffs des Anspruchs 4.

Bei mechanischen Kurbel- bzw. Exzenterpressen entstehen bei hohen Hubzahlen und großen Ziehtiefen durch den Auftreffstoß negative Auswirkungen auf die Teilequalität und eine unzulässige Lärmbelastung für den Werker.

Die kostenaufwendigen Gelenk- bzw. Hebelpressen haben den Auftreffstoß gemindert, dennoch sind insbesondere beim Einsatz von Pneumatikkissen in vielen Fällen zusätzlich noch Einrichtungen zum Vorbeschleunigen der bewegten Massen erforderlich. Bei Schneidarbeiten ohne Kissen im Tisch kann auf diese Einrichtungen nicht zurückgegriffen werden.

Es wurden auch Lösungen für den Stößelantrieb vorgeschlagen, die die werkzeugabhängigen Angleichvorgänge durch eine geeignete Gestaltung der Kinematik im Antriebsmechnismus (DE 41 30 004 A1) realisieren. Die Variabilität des Aufsetzpunktes führt dabei konstruktiv zu außerordentlich hohen Anforderungen.

Bei einem weiteren Vorschlag (DE 41 12 942 A1) ist der Stößelantrieb als Innen- und Außenstößel ausgebildet. Dabei wird der Innenstößel durch steuer- und regelbare Hubzylinder angetrieben, die am Außenstößel befestigt sind.

Aus den DD 279 639 A1 und DD 295 798 A5 sind zwei Lösungen bekannt, bei denen der Angleichvorgang durch gesteuerte Hubzylinder, die zwischen den Druckpunkten und dem Stößel angeordnet sind, realisiert wurde.

Keine der vorgeschlagenen Lösungen erfüllt die Anforderungen, mit einfachen Mitteln ein leistungsfähiges und robustes Verfahren für den Angleichvorgang zu schaffen unter Beachtung eines hohen Wirkungsgrades der Maschine.

Die Aufgabe der Erfindung ist es, ein Verfahren und eine Einrichtung vorzuschlagen, nach dem mit einfachen Mitteln und hohem Wirkungsgrad der Angleichvorgang beim Schließen des Werkzeuges sicher beherrscht wird.

Erfindungsgemäß wird das durch die Abarbeitung der Verfahrensschritte gemäß den kennzeichnenden Merkmalen des Anspruchs 1 erreicht. Durch die Merkmale des Anspruchs 2 ist eine noch bessere Anpassung der Bewegungscharakteristik möglich. Im Anspruch 3 wird ein Verfahren angegeben, nach dem die optimalen Einstellparameter zur Durchführung des Verfahrens nach den Ansprüchen 1 und 2 ermittelt werden können.

Ein Stößelantrieb mit einer Einrichtung zur Durchführung des Verfahrens nach den Ansprüchen 1 oder 2 ist im Anspruch 4 beschrieben. Die Ansprüche 5 bis 7 enthalten weitere vorteilhafte Ausgestaltungen der Einrichtung nach Anspruch 4.

Als Angleichvorgang wird die Bewegung des Stößels in Bezug zur Druckpunktfläche des Pleuels bezeichnet. Dieser Angleichvorgang kann nur über den begrenzten Hub der Druckpunktzylinder erfolgen. Der Angleichvorgang gelingt, wenn folgende Bedingungen erfüllt werden:
1. Der Angleichvorgang muß mit einer ausreichend großen Geschwindigkeit erfolgen. Da die Richtung der Angleichbewegung der Antriebsbewegung des Stößels entgegengesetzt ist, verlangsamt sich die Bewegung des Stößels bezüglich des Pressengestells im gleichen Maße.
2. Die Geschwindigkeit des Stößels muß beim Auftreffen auf das Blechteil ausreichend klein sein, d.h. die Relativgeschwindigkeit gegenüber den Pleuelstangen soll möglichst ihr Maximum erreichen.
3. Nach dem Aufsetzen des Stößels auf das Blechteil soll der Stößel in Richtung des Blechteils wieder ausreichend beschleunigt werden, damit am Ende des Angleichvorgangs der innere Anschlag mit einer reduzierten Geschwindigkeit erreicht wird.

Zur Beeinflussung des Angleichvorgangs stehen mit der in Fig. 2 dargestellten Schaltungsanordnung folgende Variablen zur Verfügung:
- Nocken zum Einschalten und Ausschalten des Bremsvorgangs,
- Nocken zur Einleitung und Beendigung des Beschleunigungsvorgangs,
- Drucksollwert für den Druckölspeicher zur Einstellung der erforderlichen Bremskraft.

Damit soll der Hybridantrieb an unterschiedliche Hubzahlen, verschiedene Ziehtiefen, variable Oberwerkzeugmassen und an verschiedene Ziehkissen- und Verfahrenskräfte anpaßbar sein.

Die Ermittlung der optimalen Einstellparameter wird in nachfolgend beschriebener Verfahrensweise vorgenommen.

Der Angleichvorgang wird in zwei Bereiche unterteilt - in den Brems- und in den Beschleunigungsvorgang. Sind die Verfahrens- und Ziehkissenkräfte vernachlässigbar klein, so werden für das Bremsen und das Beschleunigen gleichgroße Wege vorgesehen, also jeweils der halbe Relativhub.

Zur gezielten Beeinflussung des Bremsvorgangs können folgende modellhafte Überlegungen zugrunde gelegt werden. Die dominante Größe beim Bremsen ist die kinetische Energie des Stößels, die durch die Stößelmasse und die momentane Stößelgeschwindigkeit gekennzeichnet ist. Dem Stößel wird während des Bremsvorgangs eine definierte Kraft entgegengesetzt (Druck des Hydrauliköls im Druckölspeicher) und über den Bremsweg wird die kinetische Energie größtenteils in potentielle Energie (Federspannarbeit) umgewandelt. Dabei treten strömungsbedingte Verluste auf. Die Stößelbewegung läßt sich vereinfacht mit der Bewegungsgleichung eines schwach gedämpften, schwingungsfähigen Systems 2. Ordnung beschreiben.

Die Lösung der Differentialgleichung ist der Relativweg, den der Stößel in Richtung des Druckpunktes zurücklegt. Bei Einleitung des Bremsvorgangs wird der Stößel vom Antrieb "abgekoppelt" und verlangsamt seine Geschwindigkeit, bis die gewünschte Auftreffgeschwindigkeit erreicht ist. In Abhängigkeit von der Bremskraft wird dabei ein bestimmter Bremsweg zurückgelegt. Der Bremsweg und die Bremsgeschwindigkeit sind als Funktion von der Zeit und der Bremskraft als Gleichungssytem darstellbar. Die Lösung des Gleichungssystems gibt die erforderliche Bremskraft und die dazugehörige Bremszeit an, die der Stößel benötigt, um die gewünschte Auftreffgeschwindigkeit nach dem halben Relativweg zu erreichen. Damit läßt sich der Kurbelwinkel zum Zeitpunkt des Auftreffens angeben. Unter der Voraussetzung, daß sich die Hubzahl der Presse während der Abwärtsbewegung des Stößels nicht ändert, kann der Startpunkt (z.B. durch Nocken) für die Einleitung des Bremsvorgangs exakt ermittelt werden.

Die Einleitung des Beschleunigungsvorgangs erfolgt unmittelbar nach dem Aufsetzen. Mit dem Beschleunigen stellen sich die schaltungstechnisch bedingten Zwangsverhältnisse ein. Der Stößel nimmt unter der Vorraussetzung der Flächengleichheit von Brems- und Druckpunktzylinder die Hälfte der aktuellen Antriebsgeschwindigkeit an. Damit ist der innere Anschlag erreicht.

Muß während des Angleichvorgangs mit Ziehkissen- und Verfahrenskräften gerechnet werden, so spielt die Federsteifigkeit des eingeschlossenen Hydrauliköls eine Rolle. Der hydraulische Zwanglauf wird erst dann voll wirksam, wenn das Öl in den Rohrleitungen ausreichend vorgespannt ist. Die Folge ist eine Verzögerung des Beschleunigungsvorgangs, so daß u.U. der innere Anschlag mit einer größeren Geschwindigkeit als vorgesehen, erreicht wird. In diesem Fall muß das Verhältnis zwischen Brems- und Beschleunigungsweg derart geändert werden, daß sich der Beschleunigungsweg verlängert und der Bremsweg sich verkürzt.

Nach der in Fig. 3 dargestellten Schaltungsordnung läßt sich der Angleichvorgang ebenfalls mit drei veränderbaren Parametern an unterschiedliche Hubzahlen, Ziehtiefen und Kräfte anpassen:
- Nocken zum Ein- und Ausschalten des Bremsvorgangs,
- Drucksollwert für den Druckölspeicher zur Einstellung der Bremskraft,
- Sollwert für das Stetigventil zur Regelung der Angleichgeschwindigkeit.

Im Unterschied zu der in Fig. 2 beschriebenen Schaltung wird der Angleichvorgang nicht durch Einstellung der Bremskraft und durch die darauf abgestimmte Auslösung des Bremsvorgangs vorgenommen, sondern der Angleichvorgang wird durch die Soll-Funktionsvorgabe und Regelung mit dem Stetigventil 10 dem Hybridantrieb "aufgezwungen". Da der Hybridantrieb zwischen zwei entgegengerichteten, hydraulischen Kräften eingespannt ist, läßt sich der Angleichvorgang bei ständig wirkender Bremskraft durch Abflußregelung des Öls aus den Druckpunktzylindern beeinflussen. Die Bremsenergie muß hierbei größer als die durch die Pressenhubzahl bestimmte kinetische Energie des Stößels sein und ergibt sich aus der Bewegungscharakteristik des Angleichvorgangs.Aus energetischen Gründen ist es sinnvoll, die Bremskraft an die sich ändernde Pressenhubzahl anzugleichen. Die Zeitdauer des gesamten Angleichvorgangs ist abhängig von der Pressenhubzahl und zusätzlich von der gewünschten Auftreffgeschwindigkeit.

Prinzipiell lassen sich beliebige Bewegungsfunktionen der Rast-in-Rast-Kinematik dem Hybridantrieb vorgeben. Die beim Beschleunigen gegen das Ziehkissen auftretenden Ziehkissen- und Verfahrenskräfte beeinflussen den Angleichvorgang solange nicht, wie der Druck in den Druckpunktzylindern seinen Grenzwert noch nicht erreicht hat.

Die Erfindung wird nachfolgend an mehreren Ausführungsbeispielen näher erläutert. Die zugehörigen Zeichnungen zeigen:
- Fig. 1:: den Verfahrensablauf zur Ermittlung der optimalen Einstellparameter als Blockschaltbild,
- Fig. 2:: eine Einrichtung zum Bremsen und Beschleunigen durch reversierbare Energiewandlung,
- Fig. 3:: eine Einrichtung zum Bremsen und Beschleunigen durch Verdrängersteuerung über ein Stetigventil und die
- Fig. 4-6:: weitere Varianten für die Ausgestaltung des Stößelantriebes.

Bei einer Einrichtung zur Durchführung des Verfahrens sind nach Fig. 2 in den Druckpunkten des Stößels 4 zwischen den Pleuelstangen und dem Stößel 4 zusätzliche hydraulisch betätigbare Druckpunktzylinder 1 mit einfachwirkenden Kurzhubkolben 1a angeordnet. Am Kopfstück 27 sind die Kolbenstangen 2 von Bremszylindern 3 (mit beiderseitigen Kolbenstangen) angelenkt, während das Gehäuse am Stößel 4 befestigt ist. Die oberen und unteren Räume der Bremszylinder 3 können durch das Ventil 5 bei Erfordernis gegeneinander abgesperrt werden. Über ein Rückschlagventil 6 wird bei Bedarf Öl aus dem mit Niederdruck beaufschlagten, als Kolbenspeicher ausgeführten Druckölspeicher 7 gesaugt. Der Druckölspeicher 8 dient als Energiewandler des zu bremsenden und zu beschleunigenden Stößels 4.

Mit den Einschalten der Pressenkupplung wird das Rückschlagventil 11 entsperrt, so daß unter dem Vorspanndruck des Druckölspeichers 8 die Kurzhubkolben 1 gespreizt werden, bevor der Stößel 4 mit dem Oberwerkzeug schließt. Das Sperren des Ventils 5 bewirkt ein zügiges Bremsen des Stößels 4, indem das Öl aus den oberen Räumen der Bremszylinder 3 in den Druckölspeicher 8 verdrängt wird. Gleichzeitig schieben die Kurzhubkolben 1a das Öl in die unteren Räume der Bremszylinder 3. Bei Bedarf wird Öl vom Druckölspeicher 7 über das Rückschlagventil 6 angesaugt.

Mit deutlich reduzierter Geschwindigkeit setzt der Stößel 4 mit Oberwerkzeug auf die Platine 19 auf. Das restliche Öl aus den Druckpunktzylindern 1a wird in die unteren Räume der Bremszylinder 3 gepreßt. Dadurch erfahren der Stößel 4 mit Oberwerkzeug, die Platine 19, der Blechhalter 20, die Druckbolzen 21 sowie die nicht dargestellte Druckbolzenplatte des Ziehkissens eine Beschleunigungskraft gegen das Kopfstück 27, die solange wirkt, bis die Kurzhubkolben 1a ihren unteren mechanischen Anschlag erreichen.

Die Wirkungsweise der Schaltung nach Fig. 2 wird nachstehend an Hand der Funktionen der einzelnen Bauteile näher erläutert.

### 1. Kurzhubkolben 1a

Der Hub der Kurzhubkolben 1a repräsentiert den Angleichweg, den der Stößel 4 benötigt, um auf die Auftreffgeschwindigkeit abgebremst und nach dem Aufsetzen auf die Platine 19 wieder beschleunigt zu werden. Diese Angleichung setzt sich also aus dem Bremsweg und dem Beschleunigungsweg zusammen. Das Verhältnis von Bremsweg zu Beschleunigungsweg ist 1:1 wenn keine äußeren Kräfte auf den Stößel 4 wirken, während dieser beschleunigt wird. Das Steuerungsverfahren sieht es vor, die auf den Stößel 4 wirkenden Verfahrens- und Kissenkräfte durch eine Veränderung des Verhältnisses von Brems- und Beschleunigungsweg zu berücksichtigen. Die Fläche der Kurzhubkolben 1a richtet sich nach der maximalen Beschleunigungskraft, die der Stößel 4 bei einem bestimmten Maximaldruck aufbringen kann.

### 2. Bremszylinder 3

Die Gehäuse der Bremszylinder 3 sind mit dem Stößel 4 fest verbunden. Damit sind alle Elemente der hydraulichen Schaltung in bzw. am Stößel 4 angeordnet, so daß keine flexiblen Hydraulikleitungen erforderlich sind, die hydrauliche Verbindungen zwischen feststehenden und bewegten Teilen der Presse herstellen. Die Kolbenstangen 2 der Bremszylinder 3 sind mindestens an einem Ende fest mit dem Pressengestell verbunden. Die Bremszylinder 3 müssen als Gleichgangzylinder ausgebildet sein, da jeweils beide Zylinderkammern miteinander kurzgeschlossen sind, wenn der Angleichvorgang nicht stattfindet. Ist die Kolbenfläche der Kolben der Bremszylinder 3 gleich der Fläche der Kurzhubkolben 1a, so ist die Geschwindigkeit des Stößels 4 am Ende des Angleichvorgangs halb so groß wie die momentane Geschwindigkeit der Pleuelstangen. Mit dieser Geschwindigkeit wird der innere Anschlag erreicht. Diese Anschlaggeschwindigkeit läßt sich verringern, indem die Fläche der Kolben der Bremszylinder 3 kleiner bemessen wird als die der Kurzhubkolben 1a der Druckpunkte. Aus energetischen Gründen ist jedoch Flächengleichheit anzustreben.

### 3. Ventil 5 ("Bremsen")

Dieses Sitzventil unterbricht den Kurzschluß zwischen Zylinderober- und -unterseite der Bremszylinder 3 während des gesamten Angleichvorgangs. Es leitet mit seiner Betätigung den Bremsvorgang ein und muß am Ende des Beschleunigungsvorgangs, wenn das Ölvolumen aus den Druckpunktzylindern 1 in die Bremszylinder 3 verdrängt wurde, wieder aktiviert werden. Dies geschieht um ein Überfüllen des Druckölspeichers 8 und das Abspritzen des überschüssigen Öles über das Speichersicherungsventil zu vermeiden.

### 4. Rückschlagventil 6 ("Nachsaugen")

Während des Bremsvorgangs gelangt das Öl aus den oberen Räumen der Bremszylinder 3 in den Druckölspeicher 8. Gleichzeitig ergibt sich für die unteren Räume der Bremszylinder 3 ein Volumenbedarf, der über das Rückschlagventil 6 durch den Druckölspeicher 7 gedeckt wird. Das Rückschlagventil 6 verhindert jedoch ein Rückfließen der für die Druckpunktzylinder 1 bestimmten Ölmenge in den Druckölspeicher 7, wenn das "Spreizen" des Hydraulikantriebes eingeleitet wird.

### 5. Druckölspeicher 7

Der als Kolbenspeicher ausgeführte Druckölspeicher 7 dient als "Ölreservoir" für die gesamte hydrauliche Schaltung des Hydraulikantriebs und deckt den während des Angleichvorgangs auftretenden Volumenbedarf. Der Druckölspeicher 7 ist soweit vorgespannt, daß die kurzzeitig auftretenden großen Volumenströme nicht zu Unterdruck in der Anlage führen.

### 6. Druckölspeicher 8

Der als Blasenspeicher ausgeführte Druckölspeicher 8 ist vor dem Angleichvorgang soweit vorgespannt, daß der in ihm herrschende Druck die erforderliche Bremskraft bewirkt. Er nimmt während des Angleichvorgangs die Ölmenge auf die aus den Bremszylindern 3 verdrängt wird und gibt diese Ölmenge beim "Spreizen" des Hydraulikantriebs an die Druckpunktzylinder 1 wieder ab. Sind die Flächen der Kolben der Bremszylinder 3 gleich denen der Kurzhubkolben, muß dem Druckölspeicher 8 über die Pumpe kein zusätzliches Öl zugeführt werden.

### 7. Druckbegrenzungsventil 9

Das Druckbegrenzungsventil 9 ist vorzugsweise als Stetigventil ausgeführt und dient innerhalb einer Speicherladeregelung zusätzlich der Einstellung des erforderlichen Bremsdruckes. Ist der Druckölspeicher 8 auf das erforderliche Maß gefüllt, wird die Pumpe auf drucklosen Umlauf gestellt.

### 8. Entsperrbares Rückschlagventil 11 ("Spreizen")

Das entsperrbare Rückschlagventil 11 wird aktiviert, wenn der Ziehvorgang abgeschlossen ist und der Stößel 4 wieder in seine Ausgangslage gebracht werden muß. D.h., die Druckpunktzylinder (1) werden wieder gefüllt, indem sie über das entsperrbare Rückschlagventil 11 mit dem Druckölspeicher 8 verbunden werden.

### 9. Wegeventil 30 ("Beschleunigen")

Mit Hilfe des Wegeventils 30 wird das "Beschleunigen", also die zweite Phase des Angleichvorgangs eingeleitet. Dabei wird durch Umschalten auf ein höheres Druckniveau dafür gesorgt, daß das aus den Druckpunktzylindern 1 austretende "überschüssige" Öl nicht mehr über ein Druckbegrenzungsventil in den Druckölspeicher 7, sondern zwangsweise in die unteren Räume der Bremszylinder 3 gelangt. Somit wird eine "hydrauliche Übersetzung" aktiviert, die den Stößel 4 mit der halben Geschwindigkeit der Pleuelstangen gegen das Werkzeug bewegt.

Im Ausführungsbeispiel nach Fig. 3 erfolgt der Bremsvorgang des Stößels 4 mit Oberwerkzeug analog der Schaltungsanordnung nach Fig. 2 bei geöffneten Rückschlagventil 11. Dieses entsperrbare Rückschlagventil 11 ist auch während des Beschleunigungsvorgangs zunächst geöffnet. Es wird geschlossen, bevor die Kurzhubkolben 1a die Endlage erreicht haben. Das Stetigventil 10 wirkt bis zum Anschlag der Kurzhubkolben 1a als Dämpfungsventil.

Bei der Ausführung gemäß Fig. 4 ist die Ausbalancierungseinrichtung steuerbar ausgeführt und bremst den Stößel 4 zum erforderlichen Wegpunkt und mit ausreichender Intensität nach Entkopplung des Kraftflusses in den Druckpunkten vorübergehend ab. Hierzu ist zwischen dem Ausbalancierungszylinder 13 und dem Ausgleichsbehälter 14 mindestens ein Ventil 15 angeordnet. Am Druckraum der Ausbalancierungszylinder 13 sind einerseits zur Vermeidung unzulässiger Drücke Druckbegrenzungsventile 16 und andererseits mindestens ein Rückschlagventil 17 zur Verhinderung eines Unterdrucks eingebaut.

Die Kurzhubkolben 1a können ihren Hub zurücklegen, wenn das in den Druckpunktzylindern 1 eingeschlossene Öl über das Schalt- bzw. Stetigventil 18 in den Druckölspeicher 7 gedrückt wird.

Durch die Hubeinleitung über den nicht dargestellten Antrieb geht der Stößel 4 mit Oberwerkzeug in Schließstellung. Kurbelwinkelabhängig wird das Ventil 15 in Sperrstellung geschaltet, so daß sich ein erhöhter Druckanstieg im Druckraum der Ausbalancierungszylinder 13 einstellt. Dadurch erhöht sich auch der Hydraulikdruck in den Druckpunktzylindern 1, da das Ventil 18 sich ebenfalls in Sperrstellung befindet. Bevor das Oberwerkzeug auf die Platine 19 trifft, wird das Ventil 18 kurbelwinkelabhängig geöffnet. Die erhöhte Ausbalancierkraft ist in der Lage, den Stößel 4 wirksam zu bremsen, wobei der Antrieb über den Kurzhubkolben 1a das Drucköl aus den Druckpunktzylindern 1 über das Ventil 18 in den Druckölspeicher 7 drückt. Die Signalgabe erfolgt so, daß der Hub des Kurzhubkolbens 1a noch nicht zurückgelegt ist, bevor das Oberwerkzeug die Platine 19 erreicht. Infolge der Stößelbremsung bei fortschreitender Stößelbewegung reduziert sich die Auftreffgeschwindigkeit deutlich.

Mit reduzierter Geschwindigkeit werden der Blechhalter 20 mit den Druckbolzen 21 und die massebehafteten Elemente des Ziehkissens beschleunigt und gleichzeitig die Kissenkraft überwunden. Während des Ziehvorganges wird das Ventil 15 geöffnet, so daß sich die Drücke im Ausbalancierzylinder 13 und Ausgleichsbehälter 14 angleichen können. In Tiefstlage wird das Ventil 15 erneut geschlossen. Durch den Druckzusammenbruch in den Ausbalancierungszylindern 13 kann der Stößel 4 nicht mehr der Bewegung des Antriebs der Kurzhubkolben 1a folgen. Dadurch entsteht ein Sog in den Druckpunktzylindern 1 und über das Rückschlagventil 22 bzw. Ventil 18 gelangt das Öl aus dem Druckölspeicher 7 wieder in die Druckpunktzylinder 1 zurück.

Es ist auch denkbar, alternativ die pneumatischen Ausbalancierzylinder 13 und den Ausgleichsbehälter 14 durch hydrauliche Arbeitszylinder und hydrauliche Druckspeicher mit zwischengeschalteten Hydraulikventilen zu ersetzen.

Im Ausführungsbeispiel nach Fig. 5 wirken hydrauliche Arbeitszylinder 23 kurz vor dem Auftreffen des Oberwerkzeuges auf das Unterwerkzeug auf den Stößel 4. Die Kolbenstangen 24 können mit dem Stößel 4 gekoppelt oder durch hier nicht dargestellte Verstellspindeln beaufschlagt werden. Die Arbeitszylinder 23 können auf dem unteren Werkzeugträger, dem Maschinentisch, im Seitenständer oder am Kopfstück 27 angeordnet sein. Das Stetigventil 25 wird über Steuernocken so aktiviert, daß das Oberwerkzeug auf die Platine 19 trifft, bevor die Kurzhubkolben 1a ihren Hub zurückgelegt haben. Ist der Hub zurückgelegt, kann der Druckraum der Arbeitszylinder 23 drucklos gemacht werden. Über das Rückschlagventil 26 wird der Druckraum während des Hochlaufs des Stößels 4 wieder gefüllt, so daß die Kolbenstangen 24 ihre Ausgangsstellung erreichen.

Bei einem weiteren Ausführungsbeispiel gemäß Fig. 6 ist das Gehäuse der Bremszylinder 3 am Stößel 4 montiert, dessen Kolbenstange am Kopfstück 27 angelenkt ist. Im Vorhub des Stößels 4 erfolgt ein Volumenaustausch des Öles aus dem stangenseitigen in den anderen Kolbenraum des Bremszylinders 3. Dabei ist das Ventil 5 geöffnet und das Volumendefizit wird mittels Ausgleichsbehälter 28 aufgehoben. Um den erforderlichen Füllgrad des Zylinderraumes zu sichern, wird der Ausgleichsbehälter 28 vorgespannt. Ein Druckbegrenzungsventil 29 sichert den stangenseitigen Druckraum des Bremszylinders 3 gegen unzulässige Betriebsdrücke ab. Zum Abbremsen des Stößels 4 vor dem Aufsetzen des Oberwerkzeuges auf den Blechhalter 20 wird das Ventil 5 geschlossen. Über die eingeschlossene Ölsäule wird eine Bremswirkung auf den Stößel 4 ausgeübt. Die Relativbewegung zwischen dem Kurzhubkolben 1a und dessen Anschlag wird erreicht, indem das Ventil 18 geöffnet wird.

## Patentansprüche

1. Verfahren zum lärm- und stoßarmen Angleichen des Ober- und Unterwerkzeuges von mechanischen Pressen, bei dem die durch den Kurbel- oder Exzenterantrieb erzeugte sinusförmige Bewegungscharakteristik während bestimmter Phasen des Stößelhubes - vorzugsweise kurz vor dem Aufsetzen des Oberwerkzeuges auf die Platine (den Blechhalter) - durch eine mittels zusätzlicher, in Abhängigkeit vom Stößelweg oder Kurbelwinkel der Presse steuerbarer hydraulischer Arbeitszylinder erzeugte, der Bewegung des Kurbel- bzw. Exzenterantriebes entgegengerichtete Relativbewegung überlagert wird,
dadurch gekennzeichnet,
daß man
a) kurz vor dem Aufsetzen des Oberwerkzeuges auf das Blechteil zur Erzeugung einer der Stößelbewegung entgegengerichteten Bremskraft aus mindestens einem zwischen Stößel (4) und Pressengestell (Tisch, Pressenständer, Werkzeugträger oder Kopfstück) angeordneten Bremszylinder (3) den Druckluftablaß bzw. den Druckölabfluß absperrt bzw. verzögert oder den Bremszylinder (3) mit einem Druckölspeicher (8) verbindet,
b) den Druckölabfluß aus den in jedem Druckpunkt zwischen Pleuelstange und Stößel (4) vorgesehenen hydraulischen Druckpunktzylindern (1) - ggf. über Ventile - bewirkt, in-dem das in den Druckpunktzylindern (1) befindliche Drucköl durch die weitere Abwärtsbewegung der Pleuelstangen bei abgebremsten Stößel (4) in einen Druckölspeicher (8) oder zumindest teilweise in den unteren Zylinderraum des Bremszylinders bzw. der Bremszylinder (3) verdrängt wird,
c) nach Beendigung des Angleichvorganges den Bremszylinder bzw. die Bremszylinder (3) durch Umschalten der Ventile druckentlastet und
d) während des Stößelrückhubes durch Druckbeaufschlagung der Kurzhubkolben (1a) der Druckpunktzylinder (1) oder durch das Aufbringen einer der Stößelbewegung entgegengerichteten Kraft mittels der Bremszylinder (3) den Kurzhubkolben (1a) wieder in die Ausgangslage bringt.

2. Verfahren zum lärm- und stoßarmen Angleichen des Ober- und Unterwerkzeuges von mechanischen Pressen nach Anspruch 1,
dadurch gekennzeichnet,
daß man
a) den Angleichvorgang in einen Bremsvorgang - bei dem die Stößelgeschwindigkeit relativ zur Pleuelstangengeschwindigkeit vermindert wird - und einen Beschleunigungsvorgang - bei dem die Stößelgeschwindigkeit der Pleuelstangengeschwindigkeit wieder angenähert wird - aufteilt, wobei man
b) das Verhältnis von Bremsweg und Beschleunigungsweg so einstellt, daß der Bremsweg und der Beschleunigungsweg jeweils ca. der Hälfte des Hubweges des Kurzhubkolbens (1a) entspricht und der Bremsvorgang vor dem Aufsetzen des Oberwerkzeuges auf die Platine (19) beendet ist, und
c) nach dem Aufsetzen des Werkzeuges auf die Platine (19) - zur Beschleunigung des Stößels (4) einschließlich des Blechhalters mit den wirkverbundenen Elementen des Ziehkissens auf Angleichgeschwindigkeit und den Druckaufbau im Ziehkissen - mittels schalt- oder steuerbarer Ventile den weiteren Ölablauf aus den Druckpunktzylindern (1) verzögert, wobei der Beschleunigungsvorgang abgeschlossen ist, wenn der Kurzhubkolben (1a) seinen Hubweg vollständig zurückgelegt hat.

3. Verfahren zur Ermittlung der optimalen Einstellparameter zur Durchführung des Verfahrens nach den Ansprüchen 1 und 2,
gekennzeichnet durch die Abarbeitung der folgenden Verfahrensschritte, wobei einzelne Schritte in der Reihenfolge austauschbar sind:
a) Vorgabe der Bremskraft, der aktuellen Ziehtiefe, des Verhältnisses von Bremsweg zu Beschleunigungsweg und der geforderten Auftreffgeschwindigkeit,
b) Ermittlung der Bremszeit, bis die Auftreffgeschwindigkeit erreicht ist,
c) Ermittlung des Bremsweges, der bis zum Erreichen der Auftreffgeschwindigkeit zurückgelegt wird,
d) Vergleich der Parameter,
e) Ermittlung des Startnockens für die Einleitung des Beschleunigungsvorganges,
f) Ermittlung des Startnockens für die Einleitung des Bremsvorganges und
g) Bestimmung des Abschaltzeitpunktes für den Brems- und den Beschleunigungsvorgang.

4. Stößelantrieb für mechanische Pressen mit einer Einrichtung zur Durchführung des Verfahrens nach Anspruch 1, insbesondere für Pressen zum Umformen von Blechteilen bei hohen Hubzahlen, deren Stößel mittels Pleuelstangen mit dem Kurbel- oder Exzenterantrieb verbunden sind, wobei zur Realisierung einer der Hubbewegung der Pleuelstangen entgegengerichteten Relativbewegung des Stößels in jedem Druckpunkt zwischen den Pleuelstangen und dem Stößel ein zusätzlicher mit Drucköl beaufschlagbarer Kolben in einem Zylinderraum angeordnet ist, der seinerseits über ein Schaltventil mit einem Druckölspeicher wirkverbunden ist,
dadurch gekennzeichnet,
daß die in den Druckpunktzylinder (1) angeordneten Kolben als einfachwirkende Kurzhubkolben (1a) ausgeführt sind und daß als temporär wirkende Stößelbremse mindestens ein hydraulisch oder pneumatisch wirkender Bremszylinder (3) zwischen Stößel (4) und Pressengestell (Tisch, Steitenständer, Werkzeugträger oder Kopfstück) angeordnet ist, wobei zum Druckaufbau während des Angleichprozesses mittels Ventilen der Druckluftablaß bzw. der Druckölabfluß aus dem Bremszylinder (3) absperrbar bzw. drosselbar oder der Bremszylinder (3) mit einem Druckölspeicher (8) wirkverbunden ist.

5. Stößelantrieb für mechanische Pressen nach Anspruch 4,
dadurch gekennzeichnet,
daß als Bremszylinder (3) Hydraulikzylinder mit zweiseitig beaufschlagbaren Kolben vorgesehen sind, die vorzugsweise im bzw. am Stößel (4) befestigt und deren Kolbenstangen (2) am Pressengestell gelagert sind, wobei die unteren Zylinderräume der Bremszylinder (3) mit den Druckpunktzylindern (1) unmittelbar verbunden bzw. über ein Stetigventil (10) verbindbar sowie zur Realisierung des Ölumlaufes während der (normalen) Stößelbewegung über ein Schaltventil (5) mit den oberen Zylinderräumen der Bremszylinder (3) kurzgeschlossen sind und die oberen Zylinderräume zum Aufbau einer der Stößelbewegung entgegengerichteten Bremskraft während der Angleichphase nach dem Absperren des Schaltventiles (5) über ein entsperrbares Rückschlagventil (11) mit einem Druckölspeicher (8) wirkverbunden sind.

6. Stößelantieb für mechanische Pressen nach Anspruch 5,
dadurch gekennzeichnet,
daß zwischen den Druckpunktzylindern (1) und den unteren Zylinderräumen der Bremszylinder (3) ein den Ölabfluß an den Druckpunktzylindern (1) während des Beschleunigungsprozesses verzögerndes Ventil (10 oder 30) und ein Druckölspeicher (7) mit niedrigerem Öldruck sowie vor dem Druckölspeicher (7) ein den Druckölabfluß aus dem Druckölspeicher (8) in den Druckölspeicher (7) während des Spreizens sperrendes Rückschlagventil (11) angeordnet ist.

7. Stößelantrieb für mechanische Pressen nach Anspruch 4, deren Stößel- und Werkzeugmasse mittels einer hydraulisch oder pneumatisch wirkenden Ausbalancierungseinrichtung kompensiert wird,
dadurch gekennzeichnet,
daß die Ausbalancierungszylinder (13) als Bremszylinder mitgenutzt werden, wobei zum Zwecke einer gezielten Druckerhöhung in den Ausbalancierungszylindern (13) während des Angleichvorganges zwischen den Ausbalancierungszylindern (13) und den Ausgleichsbehälter (14) ein das Ausströmen der Druckluft in dieser Phase sperrendes oder das Ausfließen des Drucköles verzögerndes Ventil (15) angeordnet ist.

## Claims

1. A method of low noise and impact coordination of the upper and lower dies of mechanical presses, in which the sinusoidal motion characteristic produced by the crank or eccentric drive is superposed during particular stages of the ram stroke, preferably shortly before the upper die comes into contact with the sheet metal blank (blank holder), by relative motion produced by means of additional hydraulic working cylinders controllable as a function of the ram path or crank angle of the press and acting in the opposite direction from the motion of the crank or eccentric drive,
characterised in that
a) shortly before positioning of the upper die on the sheet metal part, in order to produce a braking force acting in the opposite direction from the ram motion, the compressed air outflow or pressure oil discharge from at least one braking cylinder (3) arranged between the ram (4) and the press frame (bed, press column, die holder or head piece) is halted or delayed or the braking cylinder (3) is connected with a pressure oil reservoir,
b) pressure oil is discharged, optionally via valves, from the hydraulic centre of pressure cylinders (1) provided at each centre of pressure between connecting rod and ram (4) by forcing the pressure oil located in the centre of pressure cylinders (1) into a pressure oil reservoir (8) or at least in part into the lower cylinder chamber of the braking cylinder or cylinders (3) by the further downwards movement of the connecting rods when the ram is braked (4),
c) after completion of the coordinating operation, the pressure in the braking cylinder or cylinders (3) is relieved by reversing the valves and
d) during the ram return stroke, the short-stroke pistons (1a) of the centre of pressure cylinders (1) are brought back into the starting position by pressurising said short-stroke pistons (1a) or by applying a force acting in the opposite direction from the ram motion by means of the braking cylinders (3).

2. A method of low noise and impact coordination of the upper and lower dies of mechanical presses according to claim 1,
characterised in that
a) the coordinating operation is subdivided into a braking operation, in which the ram speed is reduced relative to the connecting rod speed, and an accelerating operation, in which the ram speed once again approaches the connecting rod speed, wherein
b) the ratio of braking distance to acceleration distance is such that the braking distance and the acceleration distance each correspond to approximately half the stroke distance of the short-stroke piston (1a) and the braking operation is completed before the upper die comes into contact with the sheet metal blank (19), and
c) once the die has come into contact with the sheet metal blank (19), further oil discharge from the centre of pressure cylinders (1) is delayed by means of switchable or controllable valves in order to accelerate the ram (4), including the blank holder with the actively connected components of the die cushion, to the coordination speed and the pressure build-up in the die cushion, wherein the accelerating operation is completed when the short-stroke piston (1a) has travelled over its full stroke distance.

3. A method of determining the optimum adjustment parameters for carrying out the method according to claims 1 and 2,
characterised by the execution of the following steps, wherein individual steps are interchangeable within the sequence:
a) setting of the braking force, the current drawing depths, the ratio of braking distance to the accelerating distance and the required impact speed,
b) determination of the braking time required to reach impact speed,
c) determination of the braking distance required to reach impact speed,
d) comparison of the parameters,
e) determination of the starting cam for initiating the accelerating operation,
f) determination of the starting cam for initiating the braking operation and
g) establishment of the switch-off point for the braking and accelerating operation.

4. A ram drive for mechanical presses comprising an apparatus for carrying out the method according to claim 1, in particular for presses for shaping sheet metal parts which operate with high numbers of strokes, the rams of which are connected by means of connecting rods to the crank or eccentric drive, wherein, to achieve a relative motion of the ram acting in the opposite direction from the stroke motion of the connecting rods in each centre of pressure between the connecting rods and the ram, an additional, pressure oil-loadable piston is arranged in a cylinder chamber which is in turn actively connected via an on-off valve to a pressure oil reservoir,
characterised in that
the pistons (1) arranged in the centre of pressure cylinders (1) take the form of single-acting short stroke pistons (1a) and in that at least one hydraulically or pneumatically acting braking cylinder (3) serving as a temporarily acting ram brake is arranged between the ram (4) and the press frame (bed, lateral columns, die holder or head piece), wherein, by means of valves, the compressed air outflow or the pressure oil discharge from the braking cylinder (3) may be halted or throttled or the braking cylinder (3) may be actively connected to a pressure oil reservoir (8) in order to build up pressure during the coordination process.

5. A ram drive for mechanical presses according to claim 4,
characterised in that
hydraulic cylinders with pistons loadable from two sides may be provided as braking cylinders (3), which pistons are preferably attached in or on the ram (4) and the piston rods (2) of which are mounted on the press frame, wherein the lower cylinder chambers of the braking cylinders (3) are connected directly or may be connected via a continuous valve (10) to the centre of pressure cylinders (1) and are connected in by-passing manner via an on-off valve (5) to the upper cylinder chambers of the braking cylinder (3) during (normal) ram motion to achieve oil circulation and the upper cylinder chambers are actively connected to the pressure oil reservoir (8) via a pilot-controlled check valve (11) during the coordination phase after closing of the on-off valve for the purpose of building up braking force acting in the opposite direction to the ram motion.

6. A ram drive for mechanical presses according to claim 5,
characterised in that
a valve (10 or 30) delaying oil discharge to the centre of pressure cylinders (1) during the accelerating operation and a pressure oil reservoir (7) with relatively low oil pressure together with a check valve (11) upstream of the pressure oil reservoir (7) for blocking pressure oil discharge from the pressure oil reservoir (8) into the pressure oil reservoir (7) during expansion are arranged between the centre of pressure cylinders (1) and the lower cylinder chambers of the braking cylinders (3).

7. A ram drive for mechanical presses according to claim 4, the ram and die mass of which is compensated by means of a hydraulically or pneumatically acting balancing device,
characterised in that
the balancing cylinders (13) are also used as braking cylinders, wherein, in order specifically to increase the pressure in the balancing cylinders (13) during the coordination process, a valve (15) blocking outflow of the compressed air in this stage or delaying discharge of the pressure oil is arranged between the balancing cylinders (13) and the equalising reservoirs (14).

## Revendications

1. Procédé pour coordonner le rapprochement des outils supérieur et inférieur de presses mécaniques, réduisant le bruit et les chocs, selon lequel on superpose à la caractéristique de mouvement de forme sinusoïdale engendrée par l'entraînement à manivelle ou à excentrique, durant des phases déterminées de la cause du coulisseau, de préférence juste avant l'entrée en contact de l'outil supérieur avec le flan (serre-flan), un mouvement relatif engendré au moyen de vérins de travail hydrauliques pouvant être commandés en fonction du déplacement du coulisseau ou de l'angle de manivelle, de la presse et de direction opposée au mouvement de l'entraînement à manivelle ou à excentrique,
**caractérisé** en ce que
a) juste avant l'entrée en contact de l'outil supérieur avec la pièce en tôle, en vue d'engendrer une force de freinage de sens opposé au mouvement du coulisseau, on ferme ou on retarde la sortie d'air comprimé ou l'écoulement d'huile de pression d'au moins un vérin de freinage (3) disposé entre le coulisseau (4) et le bâti de presse (table, montant de presse, porte-outil ou traverse supérieure), ou on relie le vérin de freinage (3) à un accumulateur d'huile de pression (8),
b) on produit, le cas échéant par l'intermédiaire de soupapes, l'écoulement de l'huile de pression hors des vérins de point d'application hydrauliques (1) prévus à chaque point d'application entre bielle et coulisseau (4), par le fait que l'huile de pression se trouvant dans les vérins de point d'application (1) est refoulée, par la poursuite du mouvement de descente des bielles pour un coulisseau (4) freiné, dans un accumulateur d'huile de pression (8) ou au moins en partie dans la chambre de vérin inférieure du vérin de freinage ou des vérins de freinage (3),
c) après achèvement de la phase de coordination des outils, on effectue la détente du vérin de freinage ou des vérins de freinage (3) par inversion des soupapes, et
d) durant la course de retour du coulisseau, par alimentation en pression des pistons à faible course (1a) des vérins de point d'application (1) ou par l'application d'une force de sens opposé au mouvement du coulisseau au moyen des vérins de freinage (3), on ramène à nouveau le piston à faible course (1a) dans sa position initiale.

2. Procédé pour coordonner le rapprochement des outils supérieur et inférieur de presses mécaniques, réduisant le bruit et les chocs, selon la revendication 1, **caractérisé** en ce que
a) l'on subdivise la phase de coordination des outils en une phase de freinage au cours de laquelle la vitesse du coulisseau est réduite par rapport à la vitesse des bielles, et en une phase d'accélération au cours de laquelle la vitesse du coulisseau est à nouveau ramenée approximativement à la valeur de la vitesse des bielles,
b) le rapport du déplacement de freinage et du déplacement d'accélération étant réglé de façon telle, que le déplacement de freinage et le déplacement d'accélération correspondent chacun environ à la moitié de la course de déplacement du piston à faible course (1a), et la phase de freinage étant terminée avant l'entrée en contact de l'outil supérieur avec le flan (19), et
c) après l'entrée en contact de l'outil avec le flan (19), en vue d'accélérer le coulisseau (4), y compris le serre-flan avec les éléments du coussin d'emboutissage qui y sont liés fonctionnellement, à la vitesse de coordination des outils, et l'établissement de la pression dans le coussin d'emboutissage, on retarde, au moyen de soupapes pouvant être commutées ou commandées, la poursuite de l'écoulement d'huile hors des vérins de point d'application (1), la phase d'accélération étant achevée lorsque le piston à faible course (1a) a couvert totalement sa course de déplacement.

3. Procédé de détermination des paramètres de réglage optimums pour la mise en oeuvre du procédé selon les revendications 1 et 2, **caractérisé** par l'exécution des étapes de procédé suivantes, certaines étapes individuelles étant susceptibles d'être interverties dans l'ordre énoncé:
a) prescription de la force de freinage, de la profondeur d'emboutissage actuelle, du rapport du déplacement de freinage au déplacement d'accélération, et de la vitesse d'impact exigée,
b) détermination du temps de freinage jusqu'à ce que la vitesse d'impact soit atteinte,
c) détermination du déplacement de freinage effectué jusqu'à ce que la vitesse d'impact soit atteinte,
d) comparaison des paramètres,
e) détermination de la came de départ pour amorcer la phase d'accélération,
f) détermination de la came de départ pour amorcer la phase de freinage, et
g) détermination de l'instant d'arrêt pour la phase de freinage et la phase d'accélération.

4. Entraînement de coulisseau pour presses mécaniques comprenant un dispositif pour la mise en oeuvre du procédé selon la revendication 1, notamment pour des presses de formage de pièces en tôle à cadences élevées, dont le coulisseau est relié au moyen de bielles à l'entraînement à manivelle ou à excentrique, un piston supplémentaire susceptible d'être alimenté en huile de pression étant disposé, à chaque point d'application entre les bielles et le coulisseau, dans une chambre de vérin, qui pour sa part est reliée fonctionnellement à un accumulateur d'huile de pression par l'intermédiaire d'une soupape commutable, en vue de réaliser un mouvement relatif du coulisseau de sens opposé au mouvement de la course de déplacement des bielles, **caractérisé** en ce que les pistons disposés dans les vérins de point d'application (1) sont réalisés en tant que pistons à faible course (1a) et à simple effet, et en ce qu'en guise de frein de coulisseau agissant temporairement, au moins un vérin de freinage (3) à action hydraulique ou pneumatique est disposé entre le coulisseau (4) et le bâti de presse (table, montant latéral, porte-outil ou traverse supérieure), la sortie d'air comprimé ou l'écoulement d'huile de pression du vérin de freinage (3) pouvant être fermé ou réduit par étranglement au moyen de soupapes, ou le cylindre de freinage (3) étant relié fonctionnellement à un accumulateur d'huile de pression (8), en vue de l'établissement de la pression durant le processus de coordination des outils.

5. Entraînement de coulisseau pour presses mécaniques selon la revendication 4, **caractérisé** en ce qu'en guise de vérins de freinage (3) sont prévus des vérins hydrauliques à pistons à double effet, qui de préférence sont fixés dans ou sur le coulisseau (4) et dont les tiges de piston (2) sont montées sur le bâti de presse, les chambres de vérin inférieures des vérins de freinage (3) étant reliées directement ou pouvant être reliées par l'intermédiaire d'une soupape à action progressive (10), et étant également court-circuitées, par l'intermédiaire d'une soupape de commande (5), avec les chambres de vérin supérieures des vérins de freinage (3), en vue de réaliser la circulation d'huile durant le mouvement (normal) du coulisseau, et les chambres de vérin supérieures étant reliées fonctionnellement à un accumulateur d'huile de pression (8), par l'intermédiaire d'une soupape anti-retour (11) pouvant être débloquée, après la fermeture de la soupape de commande (5), en vue de l'établissement d'une force de freinage de sens opposé au mouvement du coulisseau, durant la phase de coordination des outils.

6. Entraînement de coulisseau pour presses mécaniques selon la revendication 5, **caractérisé** en ce qu'entre les vérins de point d'application (1) et les chambres de vérin inférieures des vérins de freinage (3), sont disposés une soupape (10 ou 30) retardant l'écoulement d'huile au niveau des vérins de point d'application (1) durant le processus d'accélération, et un accumulateur d'huile de pression (7) à pression d'huile plus faible, ainsi que, avant l'accumulateur d'huile de pression (7), une soupape anti-retour (11) fermant l'écoulement d'huile de pression de l'accumulateur d'huile de pression (8) dans l'accumulateur d'huile de pression (7) durant la phase d'extension.

7. Entraînement de coulisseau pour presses mécaniques selon la revendication 4, dont la masse du coulisseau et de l'outil est compensée par un dispositif d'équilibrage à action hydraulique ou pneumatique, **caractérisé** en ce que les vérins d'équilibrage (13) sont également utilisés en tant que vérins de freinage, et, dans l'optique d'une élévation de pression visée dans les vérins d'équilibrage (13) durant la phase de coordination des outils, une soupape (15) est disposée entre les vérins d'équilibrage (13) et le réservoir de compensation (14), cette soupape fermant l'échappement de l'air comprimé durant cette phase ou retardant l'écoulement de l'huile de pression.
